# EUROPÄISCHE PATENTSCHRIFT

(11) **EP 3 748 112 B1**
(45) Veröffentlichungstag und Bekanntmachung des Hinweises auf die Patenterteilung: **19.10.2022**
(21) Anmeldenummer: 20175158.3
(22) Anmeldetag: 18.05.2020
(51) Int. Cl.: E05D 13/00, E06B 9/84

(54) **ABSTURZSICHERUNG FÜR EIN HUBTOR, INSBESONDERE MASCHINENSCHUTZHUBTOR**
ANTI-FALL DEVICE FOR A LIFT GATE, IN PARTICULAR FOR PROTECTING MACHINERY
PROTECTION CONTRE LES CHUTES POUR UNE PORTE RELEVABLE, EN PARTICULIER PORTE RELEVABLE DE PROTECTION DE MACHINE

(30) Priorität: 05.06.2019 DE 102019208180
(43) Veröffentlichungstag der Anmeldung: 09.12.2020
(73) Patentinhaber: Brühl Safety GmbH, 57250 Netphen (DE)
(72) Erfinder: Fitz, Martin, 6890 Lustenau (AT)
(74) Vertreter: Dr. Weitzel & Partner

(56) Entgegenhaltungen:
- DE-A1- 4 024 666
- DE-C- 341 009
- JP-U- H0 740 994
- JP-U- S5 661 693

## Beschreibung

Die vorliegende Erfindung betrifft eine Absturzsicherung für ein Hubtor, insbesondere Maschinenschutzhubtor, sowie ein Hubtor, insbesondere Maschinenschutzhubtor, mit einer solchen Absturzsicherung.

Hubtore, wie sie die vorliegende Erfindung insbesondere betrifft, werden in der Industrie als Teil einer Sicherheitseinzäunung um einen Arbeitsbereich, beispielsweise Roboterarbeitsplatz, verwendet, um eine Zugangsmöglichkeit zu dem im Übrigen umzäunten Arbeitsbereich zu schaffen. Ein solches Hubtor kann auch Bestandteil einer Zwischenunterteilung eines solchen Arbeitsbereiches sein und insbesondere bei diesem Anwendungsfall häufig und schnell auf- und abgefahren werden müssen.

Die ordnungsgemäße Funktion des Hubtores und dessen Widerstand gegen Stoßeinwirkung, beispielsweise eines Roboterarmes, sind hochgradig sicherheitsrelevant, um Unfälle, insbesondere die Kollision mit dem Roboter, zu vermeiden. Daher werden hohe Anforderungen hieran gestellt. Beispielsweise ist es notwendig, dass das Hubtor sicher in seiner vertikal oberen Stellung gehalten wird, auch im Fall einer ungewollten Kollision mit beispielsweise einem Roboterarm. Herkömmlich wird hierfür in der Praxis eine Absturzsicherung für das Hubtor vorgesehen, welche das Hubtor mechanisch gegen eine Abwärtsbewegung verriegelt, indem ein pneumatisch oder hydraulisch betätigter Riegel vorgesehen ist, der in eine Bolzen-Öse-Verbindung verbracht werden kann. Der Riegel wird aktiv betätigt, um ihn in seine verriegelnde Position innerhalb der Öse zu verbringen. Zum Herunterfahren des Hubtores wird der Riegel betätigt, um ihn aus der Öse zu entfernen und somit die mechanische Verriegelung aufzuheben. Aufgrund der aktiven Ansteuerung sind die herkömmlichen Absturzsicherungen aufwändig und wartungsintensiv.

EP 0 721 043 A1 offenbart eine Überwachungseinrichtung für ein Tragseil eines Torblattes mit einer in das Tragseil eingeschalteten elektrischen Fangeinrichtung und einer mechanischen Fangeinrichtung, die derart in Reihe geschaltet sind, dass zunächst die elektrische Fangeinrichtung und dann die mechanische Fangeinrichtung anspricht.

JPH0740994 U offenbart eine Verriegelungseinrichtung zur Vermeidung einer Vertikalbewegung des Rollladens in einer Aufwärtsrichtung, die eine in einer Vertikalrichtung beweglichen Endlamelle zur gemeinsamen Bewegung mit dem Rollladen und ein in der Vertikalrichtung ortsfestes Stützelement umfasst, die in einen mechanisch verriegelten, eine Vertikalbewegung der Endlamelle blockierenden Eingriff miteinander verbringbar sind; wobei die Verriegelungseinrichtung ferner wenigstens eine gelenkig, zumindest mittelbar am Endlamelle angeschlossene Klinke aufweist, die in den mechanisch verriegelnden Eingriff mit dem Stützelement verschwenkbar ist, und auf der Endlamelle ein Anschlagelement einfederbar gelagert ist, wobei die Endlamelle einen Stift aufweist, in der die Klinke derart geführt ist, dass sie bei einer Einfederung des Anschlagelementes in Richtung des Stützelementes verschwenkt wird, wobei dem Anschlagelement in einer vorgegebenen vertikalen Endposition ein Anschlag zugeordnet ist, an dem das Anschlagelement bei einer Vertikalbewegung der Endlamelle anschlägt.

Der vorliegenden Erfindung liegt die Aufgabe zugrunde, eine Absturzsicherung für ein Hubtor anzugeben, wobei die Absturzsicherung ohne eine aktive Ansteuerung auskommt, kostengünstig herstellbar ist, vorteilhaft wartungsarm oder wartungsfrei ist und zuverlässig arbeitet.

Die erfindungsgemäße Aufgabe wird durch eine Absturzsicherung mit den Merkmalen von Anspruch 1 sowie durch ein Hubtor mit einer solchen Absturzsicherung gemäß Anspruch 9 gelöst. In den abhängigen Ansprüchen werden vorteilhafte und besonders zweckmäßige Ausgestaltungen der Erfindung angegeben.

Eine erfindungsgemäße Absturzsicherung für ein Hubtor, insbesondere Maschinenschutzhubtor der eingangs erläuterten Art, weist wenigstens eine mechanische Verriegelungseinrichtung auf, die einen in einer Vertikalrichtung beweglichen Torträger zur gemeinsamen Bewegung mit dem Hubtor und ein in der Vertikalrichtung ortsfestes Stützelement umfasst, wobei der Torträger und das Stützelement in einen mechanisch verriegelten, eine Vertikalbewegung, insbesondere Abwärtsbewegung, des Torträgers blockierenden Eingriff miteinander verbringbar sind.

Die Verriegelungseinrichtung umfasst wenigstens eine gelenkig, zumindest mittelbar am Torträger angeschlossene Klinke, die in den mechanisch verriegelten Eingriff mit dem Stützelement verschwenkbar ist. Auf dem Torträger ist erfindungsgemäß ein Anschlagelement einfederbar gelagert, das eine Führung aufweist, in der die Klinke derart geführt ist, dass sie bei einer Einfederung des Anschlagelementes in Richtung des Stützelementes verschwenkt wird. Dem Anschlagelement ist in einer vorgegebenen vertikalen Endposition, insbesondere in einer vorgegebenen oberen Position, ein Anschlag zugeordnet, an dem das Anschlagelement bei einer Vertikalbewegung, insbesondere Aufwärtsbewegung, des Torträgers anschlägt.

Vorteilhaft ist die Absturzsicherung am oberen Ende des Hubtores vorgesehen, um eine unerwünschte Bewegung des Torträgers und damit des Hubtores in eine vertikale Abwärtsbewegung zu vermeiden. Prinzipiell ist sie jedoch auch an einem unteren Ende des Hubtores verwendbar zur Vermeidung einer Vertikalbewegung des Torträgers beziehungsweise des Hubtores in einer Aufwärtsrichtung, wenn ein Roboterarm von unten einschlägt. Im Nachfolgenden wird die Erfindung jedoch anhand einer vorteilhaften Ausführungsform erläutert, bei welcher die Absturzsicherung eine Abwärtsbewegung des Torträgers beziehungsweise des Hubtores vermeidet.

Bevorzugt umfasst das Stützelement einen Bolzen und die Klinke umfasst ein Maul, wobei das Maul durch Verschwenken der Klinke auf dem Bolzen einhängbar ist. Gemäß einer alternativen Ausgestaltung umfasst das Stützelement ein entsprechendes Maul oder eine Aussparung und die Klinke weist einen Bolzen auf, der in das Maul oder die Aussparung einhängbar ist. Andere Ausführungsformen sind möglich.

Gemäß einer besonders vorteilhaften Ausführungsform der Erfindung umfasst die Führung eine Kulisse, mit der ein an der Klinke angeschlossener Kulissenstein im Eingriff steht. Dadurch wird die gewünschte Verschwenkung der Klinke erreicht, wenn das Anschlagelement in Richtung des Torträgers bewegt wird, entweder weil das Anschlagelement in seiner Vertikalbewegung vom Anschlag gestoppt wird und sich der Torträger noch weiter in der Vertikalrichtung bewegt, oder weil das Anschlagelement durch einen anderen Kraftangriff auf den Torträger zu bewegt wird. Selbstverständlich könnte die Kulisse auch in der Klinke vorgesehen sein und der Kulissenstein am Anschlagelement als Teil der Führung beziehungsweise die Führung ausbildend angeschlossen sein.

Vorteilhaft ist die Klinke verdrehbar um eine horizontale Drehachse zumindest mittelbar am Torträger angeschlossen. Es kommt jedoch auch eine Verschwenkbewegung in Betracht, bei der die Klinke eine kombinierte Dreh-Verschiebebewegung ausführt.

Günstig ist, wenn der Anschlag in der Vertikalrichtung entgegen einer Federkraft verschiebbar gelagert ist. Damit können Toleranzen beim Anfahren der Endposition des Torträgers beziehungsweise des Hubtores ausgeglichen werden, wenn beispielsweise eine Antriebseinrichtung das Hubtor nicht exakt in die gewünschte Endposition verfährt.

Um einen Einschlag eines Roboterarmes von oben auf den Torträger sicher abzufangen, ohne dass die Gefahr eines Lösens des Torträgers aus seiner mechanischen Verriegelung mit dem Stützelement besteht, überdeckt das Anschlagelement den Torträger vorzugsweise auf dessen Oberseite vollständig. Bei einem Schutz gegen Verschieben des Torträgers nach oben, würde das Anschlagelement den Torträger auf dessen Unterseite vorzugsweise vollständig überdecken.

Das Anschlagelement kann zum Beispiel mittels wenigstens einer Druckfeder oder mit einer Vielzahl von Druckfedern auf dem Torträger gelagert sein.

Ein erfindungsgemäßes Hubtor weist wenigstens ein Torfeld und wenigstens eine Antriebseinrichtung zum Auf- und Abwärtsbewegen des Torfeldes in einer Vertikalrichtung auf. Das Torfeld ist am Torträger einer erfindungsgemäßen Absturzsicherung angeschlossen. Alternativ wird der Torträger durch das Torfeld selbst gebildet.

Das Torfeld kann mehrere hintereinander fahrbare Segmente aufweisen. Dabei ist jedes vergleichsweise weiter unten liegende Segment vorteilhaft auf der dem Arbeitsraum beziehungsweise Gefahrenraum, in dem zum Beispiel ein Roboter steht, abgewandten Seite des darüber liegenden Torfeldes positioniert, um zu verhindern, dass beispielsweise ein Roboterarm von oben auf ein nicht durch das Anschlagelement abgedecktes Segment schlägt. So kann es in der Regel nämlich ausreichend sein, nur das oberste Torfeld mit einer erfindungsgemäßen Absturzsicherung zu sichern.

Die Antriebseinrichtung ist vorteilhaft vertikal unterhalb des Anschlagelementes und getrennt vom Anschlagelement am Torfeld und/oder am Torträger angeschlossen.

Die Antriebseinrichtung kann beispielsweise einen Kettentrieb oder einen Riementrieb umfassen, der am Torfeld und/oder am Torträger angeschlossen ist. Jedoch kommen auch andere Antriebseinrichtungen in Betracht.

Die erfindungsgemäße Absturzsicherung kommt vorteilhaft ohne eine externe Ansteuerung aus und arbeitet vorteilhaft rein mechanisch.

Verschiedene zusammenarbeitende Federn sind hinsichtlich einer Federkraft vorteilhaft aufeinander abgestimmt. Wenn beispielsweise der Anschlag entgegen der Kraft wenigstens einer Feder verschiebbar gelagert ist, so weist diese Feder oder Federkombination insbesondere eine größere Federkraft auf als die Feder oder Federkombination, mit welcher das Anschlagelement am Torträger abgestützt ist. Beispielsweise beträgt die Federkraft der dem Anschlag zugeordneten Feder/Federkombination das Doppelte der Federkraft, die durch die wenigstens eine Feder oder Federkombination zur Verfügung gestellt wird, mit welcher das Anschlagelement auf dem Torträger gelagert ist.

Der Anschlag selbst kann beispielsweise in Form eines Gummipuffers ausgeführt sein.

Wenn bei einer erfindungsgemäßen Absturzsicherung der Torträger zusammen mit dem Anschlagelement in Richtung des Anschlags verfahren wird, so schlägt zunächst das Anschlagelement am Anschlag an und wird bei einem fortgesetzten Verfahren des Torträgers relativ gesehen in Richtung des Torträgers bewegt. Durch diese Bewegung wird die am Torträger angeschlossene Klinke aufgrund der am Anschlagelement vorgesehenen Führung verschwenkt, sodass sie sich für ihre mechanische Verriegelung in Richtung des Stützelementes bewegt und schließlich mit dem Stützelement verriegelt wird. Wenn in diesem verriegelten Zustand nun ein Körper, beispielsweise ein Roboterarm, von oben in das Anschlagelement einschlägt, so wird hierdurch eine Kraft auf das Anschlagelement ausgeübt, welche dieses in Richtung des Torträgers drückt. Damit wird aufgrund der Führung eine weiterhin oder zunehmend verriegelnde Kraft auf die Klinke ausgeübt, welche diese in Richtung des Stützelementes drückt. Ein Herausbewegen der Klinke aus der mechanischen Verriegelung mit dem Stützelement wird sicher vermieden.

Wenn hingegen eine Antriebskraft der Antriebseinrichtung am Hubtor oder dem Torträger angreift, im Sinne einer Vertikalbewegung, insbesondere Abwärtsbewegung, des Hubtores beziehungsweise Torträgers, so wird der Torträger vom Anschlagelement entfernt, das zunächst mit der Federkraft der Feder/Federkombination zwischen Torträger und Anschlagelement gegen den Anschlag gedrückt wird und dort verbleibt, und die Führung verschwenkt die Klinke zurück aus ihrem verriegelnden Eingriff mit dem Stützelement. Die mechanische Verriegelung zwischen Klinke und Stützelement wird aufgehoben und der Torträger beziehungsweise das Hubtor kann, wie gewünscht, insbesondere nach unten verfahren werden.

Ein federnd gelagerter Anschlag ermöglicht auch dann, wenn das Anschlagelement bereits am Anschlag angeschlagen ist und sich relativ in Richtung des Torträgers bewegt hat, damit die Klinke mit dem Stützelement verriegelt, dass der Torträger beziehungsweise das Hubtor um eine vorgegebene weitere Strecke in Richtung des Anschlages verfahren werden kann, weil dann der Anschlag aufgrund seiner federnden Aufhängung elastisch nachgibt. Die sichere Verriegelung zwischen Klinke und Stützelement wird dadurch jedoch nicht gestört und eine Beschädigung der Antriebseinrichtung, beispielsweise eines Kettenantriebs oder Riemenantriebs, wird verhindert. Auch wird die Gefahr minimiert, dass das Anschlagelement oder der Anschlag beschädigt wird.

Die Erfindung soll nachfolgend anhand eines Ausführungsbeispiels und den Figuren exemplarisch erläutert werden.

Es zeigen:
- Figur 1: eine dreidimensionale Ansicht eines Ausführungsbeispiels einer erfindungsgemäßen Absturzsicherung;
- Figur 2: einen Ausschnitt der Absturzsicherung aus der Figur 1;
- Figur 3: eine Draufsicht von oben auf eine erfindungsgemäße Absturzsicherung;
- Figur 4: eine Schnittansicht durch die erfindungsgemäße Absturzsicherung aus der Figur 1;
- Figur 5: eine alternative Gestaltung einer erfindungsgemäßen Absturzsicherung;
- Figur 6: eine schematische Schnittansicht durch die Absturzsicherung aus der Figur 5;
- Figur 7: ein erfindungsgemäßes Hubtor mit einer Absturzsicherung.

In der Figur 1 ist eine erfindungsgemäße Absturzsicherung mit einer mechanischen Verriegelungseinrichtung 1 dargestellt, die einen in einer Vertikalrichtung Z verfahrbaren Torträger 2 und ein in der Vertikalrichtung Z ortsfestes Stützelement 3 umfasst. Wie insbesondere unter Heranziehen der Figuren 2 bis 4 ersichtlich ist, ist der Torträger 2 in einen mechanisch verriegelten Eingriff mit dem Stützelement 3 verbringbar.

Die Verriegelungseinrichtung 1 umfasst ferner eine am Torträger 2 angeschlossene Klinke 4, die in den mechanisch verriegelten Eingriff mit dem Stützelement 3 verschwenkbar ist. Im gezeigten Ausführungsbeispiel umfasst die Klinke 4 einen Bolzen 4.2, der in ein Maul 3.2 oder eine Aussparung des Stützelementes 3 einhakbar ist.

Auf dem Torträger 2 ist ein Anschlagelement 5 einfederbar gelagert, dass eine Führung 6 aufweist, in der die Klinke 4 derart geführt ist, dass sie in Richtung des Stützelementes 3 verschwenkt wird, wenn das Anschlagelement 5 in Richtung des Torträgers 2 eingefedert wird.

Im gezeigten Ausführungsbeispiel umfasst die Führung 6 eine Kulisse 6.1, mit der ein an der Klinke 4 angeschlossener Kulissenstein 8 im Eingriff steht, um die Verschwenkbewegung der Klinke 4 zu erzwingen, wenn das Anschlagelement 5 auf den Torträger 2 zu bewegt wird.

Der Torträger 2 ist zusammen mit einem Hubtor 10, dessen oberes Ende den Torträger 2 ausbildet oder an dessen oberen Ende der Torträger 2 angeschlossen ist, verschiebbar in zwei seitlichen Torführungen 13 gelagert, die sich in der Vertikalrichtung Z erstrecken. Am oberen Ende der seitlichen Torführungen 13 ist jeweils ein Anschlag 7 vorgesehen, an welchem das Anschlagelement 5 anschlägt, wenn sich das Hubtor 10 beziehungsweise der Torträger 2 in seine obere Endlage bewegt. Bei der Bewegung in Richtung der Endlage schlägt zunächst das Anschlagelement 5 am Anschlag 7 an und wird dadurch in seiner Bewegung in der Vertikalrichtung Z gestoppt, wohingegen der Torträger 2, der angetrieben wird, weiter nach oben in der Vertikalrichtung Z bewegt wird. Das Anschlagelement 5 federt entgegen der Kraft der wenigstens einen Druckfeder 9, mit welcher es auf dem Torträger 2 gelagert ist, in Richtung des Torträgers 2 ein. Bei dieser Einfederbewegung zwingt die Kulisse 6.1 den Kulissenstein 8 in einer Richtung quer zur Vertikalrichtung Z nach außen. Dadurch wird die Klinke 4 nach außen in Richtung des Stützelementes 3 verschwenkt und mit ihrem Bolzen 4.2 in einen Bereich oberhalb des Maules 3.2 im Stützelementes 3 verbracht oder unmittelbar in das Maul 3.2 eingesetzt. Die hier nicht näher gezeigte Antriebseinrichtung wird abgeschaltet und das Hubtor 10 beziehungsweise der Torträger 2 befindet sich in seiner oberen Endlage.

Zum einen wird das Hubtor 10 beziehungsweise der Torträger 2 durch die Antriebseinrichtung in der oberen Endlage gehalten, weil die Antriebseinrichtung eine entsprechende Selbsthemmung aufweist. Diese Selbsthemmung ist in der Regel jedoch nicht groß genug, um eine vergleichsweise große nach unten gerichtete Kraft, die auf den Hubtor 10 ausgeübt wird, abzustützen. Eine solche vergleichsweise große Kraft kann beispielsweise durch einen Einschlag eines Roboterarmes von oben auf den Torträger 2 beziehungsweise das Anschlagelement 5 ausgeübt werden und ohne die Absturzsicherung würde das Hubtor 10 heruntergeschlagen werden.

Aufgrund dessen, dass sich der Bolzen 4.2 im Maul 3.2 oder oberhalb des Maules 3.2 befindet, führt eine solche Krafteinwirkung von oben jedoch dazu, dass der Torträger 2 sicher in der oberen Position verriegelt ist oder verriegelt wird und das Hubtor 10 entsprechend gehalten wird.

Wenn hingegen eine Antriebseinrichtung am Torträger 2 angreift und auf diesen eine Kraft in der Vertikalrichtung Z nach unten ausübt, so verfährt der Torträger 2 nach unten und die Druckfeder 9 federt aus, wodurch das Anschlagelement 5 zunächst noch am Anschlag 7 gehalten wird, sodass sich der Torträger 2 vom Anschlagelement 5 entfernt. Hierdurch wird der Kulissenstein 8 in der Kulisse 6.1 nach innen bewegt und die Klinke 4 wird aus ihrer Position mit dem Bolzen 4.2 über oder in dem Maul 3.2 entfernt und nach innen verschwenkt, sodass im Anschluss der Torträger 2 zusammen mit dem Anschlagelement 5 nach unten bewegt werden kann.

Die Ausgestaltung gemäß den Figuren 5 und 6 arbeitet entsprechend der Ausgestaltung, die in den Figuren 1 bis 4 gezeigt ist. Im Unterschied weist hier jedoch die Klinke 4 ein Maul 4.1 auf und das Stützelement 3 weist einen Bolzen 3.1 auf. Entsprechend wird das Maul 4.1 durch die Kulissenführung über den Bolzen 3.1 eingehakt, um die gewünschte mechanische Verriegelung des Torträgers 2 mit dem Stützelement 3 in der oberen Endlage des Torträgers 2 zu erreichen.

Im hier gezeigten Ausführungsbeispiel ist die Klinke 4 gelenkig um die Drehachse Y am Torträger 2 angeschlossen, sodass sie eine reine Drehbewegung ausführt. Es könnte jedoch auch eine andere Lagerung vorgesehen sein.

Der Anschlag 7 wird durch ein in der Vertikalrichtung Z federnd gelagertes Bauteil, hier einen Gummipuffer, gebildet. Wenn das Anschlagelement 5 am Anschlag 7 anschlägt und anschließend entgegen der Druckfeder 9 eingefedert ist, ermöglicht die Anschlagdruckfeder 7.1, dass, falls eine Antriebseinrichtung den Torträger 2 weiter nach oben bewegt, der Anschlag 7 in der Vertikalrichtung Z nachgibt beziehungsweise verschoben wird, um eine Beschädigung der Antriebseinrichtung oder der mechanischen Verriegelungseinrichtung 1 zu verhindern.

Die Anschlagdruckfeder 7.1 weist eine größere Federkraft als die Druckfeder 9 auf, um sicherzustellen, dass zunächst die Druckfeder 9 einfedert, bevor die Anschlagdruckfeder 7.1 einfedert.

In der Figur 7 ist exemplarisch ein Hubtor 10 gezeigt, das zum Beispiel mehrere hintereinanderschiebbare Torfelder 11 umfasst. Am Hubtor 10 greift eine Antriebseinrichtung 12, beispielsweise in Form eines Riemenantriebs oder Kettenantriebs an. Exemplarisch sind auch Komponenten der mechanischen Verriegelungseinrichtung 1 gezeigt.

### Bezugszeichenliste

- 1: Mechanische Verriegelungseinrichtung
- 2: Torträger
- 3: Stützelement
- 3.1: Bolzen
- 3.2: Maul
- 4: Klinke
- 4.1: Maul
- 4.2: Bolzen
- 5: Anschlagelement
- 6: Führung
- 6.1: Kulisse
- 7: Anschlag
- 7.1: Anschlagdruckfeder
- 8: Kulissenstein
- 9: Druckfeder
- 10: Hubtor
- 11: Torfeld
- 12: Antriebseinrichtung
- 13: Seitliche Torführung
- Z: Vertikalrichtung
- Y: Drehachse

## Patentansprüche

1. Absturzsicherung für ein Hubtor (10), insbesondere Maschinenschutzhubtor, mit einer mechanischen Verriegelungseinrichtung (1), die einen in einer Vertikalrichtung (Z) beweglichen Torträger (2) zur gemeinsamen Bewegung mit dem Hubtor (10) und ein in der Vertikalrichtung (Z) ortsfestes Stützelement (3) umfasst, die in einen mechanisch verriegelten, eine Vertikalbewegung des Torträgers (2) blockierenden Eingriff miteinander verbringbar sind;wobei die Verriegelungseinrichtung (1) ferner wenigstens eine gelenkig, zumindest mittelbar am Torträger (2) angeschlossene Klinke (4) aufweist, die in den mechanisch verriegelnden Eingriff mit dem Stützelement (3) verschwenkbar ist, und
auf dem Torträger (2) ein Anschlagelement (5) einfederbar gelagert ist, das eine Führung (6) aufweist, in der die Klinke (4) derart geführt ist, dass sie bei einer Einfederung des Anschlagelementes (5) in Richtung des Stützelementes (3) verschwenkt wird, wobei
dem Anschlagelement (5) in einer vorgegebenen vertikalen Endposition ein Anschlag (7) zugeordnet ist, an dem das Anschlagelement (5) bei einer Vertikalbewegung des Torträgers (2) anschlägt.

2. Absturzsicherung gemäß Anspruch 1, **dadurch gekennzeichnet, dass** das Stützelement (3) einen Bolzen (3.1) umfasst und die Klinke (4) ein Maul (4.1) aufweist, das durch Verschwenken der Klinke (4) auf den Bolzen (3.1) einhängbar ist.

3. Absturzsicherung gemäß Anspruch 1, **dadurch gekennzeichnet, dass** das Stützelement (3) ein Maul (3.2) oder eine Aussparung umfasst und die Klinke (4) einen Bolzen (4.2) aufweist, der durch Verschwenken der Klinke (4) in das Maul (3.2) oder die Aussparung einhängbar ist.

4. Absturzsicherung gemäß einem der Ansprüche 1 bis 3, **dadurch gekennzeichnet, dass** die Führung (6) eine Kulisse (6.1) umfasst, mit der ein an der Klinke (4) angeschlossener Kulissenstein (8) im Eingriff steht.

5. Absturzsicherung gemäß einem der Ansprüche 1 bis 4, **dadurch gekennzeichnet, dass** die Klinke (4) verdrehbar um eine horizontale Drehachse (Y) zumindest mittelbar am Torträger (2) angeschlossen ist.

6. - Absturzsicherung gemäß einem der Ansprüche 1 bis 5, **dadurch gekennzeichnet, dass** der Anschlag (7) in der Vertikalrichtung (Z) entgegen einer Federkraft verschiebbar gelagert ist.

7. Absturzsicherung gemäß einem der Ansprüche 1 bis 6, **dadurch gekennzeichnet, dass** das Anschlagelement (5) den Torträger (2) auf dessen Oberseite vollständig überdeckt.

8. - Absturzsicherung gemäß einem der Ansprüche 1 bis 7, **dadurch gekennzeichnet, dass** das Anschlagelement (5) mittels wenigstens einer Druckfeder (9), insbesondere mit einer Vielzahl von Druckfedern (9) auf dem Torträger (2) gelagert ist.

9. Hubtor (10) mit wenigstens einem Torfeld (11) und einer Antriebseinrichtung (12) zum Auf- und Abwärtsbewegen des Torfeldes (11) in einer Vertikalrichtung (Z), **gekennzeichnet durch** eine Absturzsicherung gemäß einem der Ansprüche 1 bis 8, deren Torträger (2) am Torfeld (11) angeschlossen ist oder durch dieses gebildet wird.

10. Hubtor (10) gemäß Anspruch 9, **dadurch gekennzeichnet, dass** die Antriebseinrichtung (12) vertikal unterhalb des Anschlagelementes (5) und entkoppelt vom Anschlagelement (5) am Torfeld (11) und/oder am Torträger (2) angeschlossen ist.

11. Hubtor (10) gemäß einem der Ansprüche 9 oder 10, **dadurch gekennzeichnet, dass** die Antriebseinrichtung (12) einen Kettentrieb oder Riementrieb umfasst, der am Torfeld (11) und/oder am Torträger (2) angeschlossen ist.

## Claims

1. Anti-fall device for a lifting gate (10), in particular a machine protection lifting gate, having a mechanical locking device (1), which comprises a gate carrier (2) movable in a vertical direction (Z) for joint movement with the lifting gate (10) and a support element (3) stationary in the vertical direction (Z), which can be brought into a mechanically locked engagement with one another, blocking a vertical movement of the gate carrier (2); wherein the locking device (1) furthermore has at least one latch (4) which is connected in an articulated manner, at least indirectly, to the gate carrier (2) and can be pivoted into the mechanically locking engagement with the support element (3), and a stop element (5) is mounted on the gate carrier (2) in a spring-loaded manner, which stop element (5) has a guide (6) in which the latch (4) is guided in such a way that it is pivoted in the direction of the support element (3) when the stop element (5) is deflected, wherein the stop element (5) is assigned a stop (7) in a predetermined vertical end position, against which the stop element (5) strikes during a vertical movement of the gate carrier (2).

2. Anti-fall device according to claim 1, **characterized in that** the support element (3) comprises a bolt (3.1) and the latch (4) has a mouth (4.1) which can be hooked onto the bolt (3.1) by pivoting the latch (4).

3. Anti-fall device according to claim 1, **characterized in that** the support element (3) comprises a mouth (3.2) or a recess and the latch (4) has a bolt (4.2) which can be hooked into the mouth (3.2) or the recess by pivoting the latch (4).

4. Anti-fall device according to one of claims 1 to 3, **characterized in that** the guide (6) comprises a connecting link (6.1) with which a sliding block (8) connected to the latch (4) is in engagement.

5. Anti-fall device according to one of claims 1 to 4, **characterized in that** the latch (4) is connected at least indirectly to the gate carrier (2) so as to be rotatable about a horizontal axis of rotation (Y).

6. Anti-fall device according to one of claims 1 to 5, **characterized in that** the stop (7) is mounted so as to be displaceable in the vertical direction (Z) against a spring force.

7. Anti-fall device according to one of claims 1 to 6, **characterized in that** the stop element (5) completely covers the gate carrier (2) on its upper side.

8. Anti-fall device according to one of claims 1 to 7, **characterized in that** the stop element (5) is mounted on the gate carrier (2) by means of at least one compression spring (9), in particular with a plurality of compression springs (9).

9. Lifting gate (10) having at least one gate panel (11) and a drive device (12) for moving the gate panel (11) up and down in a vertical direction (Z), **characterized by** an anti-fall device according to one of claims 1 to 8, the gate carrier (2) of which is connected to the gate panel (11) or is formed thereby.

10. Lifting gate (10) according to claim 9, **characterized in that** the drive device (12) is connected to the gate panel (11) and/or to the gate carrier (2) vertically below the stop element (5) and decoupled from the stop element (5).

11. Lifting gate (10) according to one of claims 9 or 10, **characterized in that** the drive device (12) comprises a chain drive or belt drive which is connected to the gate panel (11) and/or to the gate carrier (2).

## Revendications

1. Sécurité antichute pour une porte relevable (10), en particulier une porte relevable pour la protection d'une machine, avec un dispositif de verrouillage mécanique (1) qui comporte un support de porte (2) mobile dans un sens vertical (Z) pour se déplacer en même temps que la porte relevable (10) et un élément d'appui (3) fixe dans le sens vertical (Z), qui peuvent se mettre en prise l'un dans l'autre pour réaliser un verrouillage mécanique et bloquer le mouvement vertical du support de porte (2), dans laquelle le dispositif de verrouillage (1) comporte en outre au moins une targette (4) reliée au moins indirectement au support de porte (2), qui peut basculer en prise avec l'élément de support (3) pour réaliser le verrouillage mécanique, et un élément de butée (5) est supporté sur le support de porte (2) avec possibilité de recul élastique et possède un guide (6) dans lequel la targette (4) est guidée de telle façon que, lors d'un recul élastique de l'élément de butée (5), elle pivote en direction de l'élément d'appui (3), l'élément de butée (5) étant associé, dans sa position de fin de course verticale définie, à une butée (7) sur laquelle l'élément de butée (5) bute lors d'un déplacement vertical du support de porte (2).

2. Sécurité antichute selon la revendication 1, **caractérisée en ce que** l'élément d'appui (3) comporte un boulon (3.1) et la targette (4) comporte un mors (4.1) qui peut être accroché sur le boulon (3.1) par le pivotement de la targette (4).

3. Sécurité antichute selon la revendication 1, **caractérisée en ce que** l'élément d'appui (3) comporte un mors (3.2) ou une découpe et la targette (4) comporte un boulon (4.2) qui peut être accroché dans le mors (3.2) par le pivotement de la targette (4).

4. Sécurité antichute selon l'une des revendications 1 à 3, **caractérisée en ce que** le guide (6) comporte une coulisse (6.1) avec laquelle un coulisseau (8) relié à la targette (4) est en prise.

5. Sécurité antichute selon l'une des revendications 1 à 4, **caractérisée en ce que** la targette (4) est raccordée au moins indirectement au support de porte (2) avec possibilité de rotation autour d'un axe de rotation horizontal (Y).

6. Sécurité antichute selon l'une des revendications 1 à 5, **caractérisée en ce que** la butée (7) est supportée avec possibilité de translation dans le sens vertical (Z) contre une force de ressort.

7. Sécurité antichute selon l'une des revendications 1 à 6, **caractérisée en ce que** l'élément de butée (5) recouvre complètement le support de porte (2) sur sa face supérieure.

8. Sécurité antichute selon l'une des revendications 1 à 7, **caractérisée en ce que** l'élément de butée (5) est supporté sur le support de porte (2) au moyen d'au moins un ressort de compression (9), en particulier de plusieurs ressorts de compression (9).

9. Porte relevable (10) avec au moins un tablier de porte (11) et un dispositif d'entraînement (12) pour lever et abaisser le tablier de porte (11) dans un sens vertical (Z), **caractérisée en ce qu'**elle comporte une sécurité antichute selon l'une des revendications 1 à 8, dont le support de porte (2) est relié au tablier de porte (11) ou formé par celui-ci.

10. Porte relevable (10) selon la revendication 9, **caractérisée en ce que** le dispositif d'entraînement (12) est raccordé verticalement au tablier de porte (11) et/ou au support de porte (2) en dessous de l'élément de butée (5) et découplé de l'élément de butée (5).

11. Porte relevable (10) selon l'une des revendications 9 ou 10, **caractérisée en ce que** le dispositif d'entraînement (12) comprend un entraînement à chaîne ou à courroie qui est relié au tablier de porte (11) et/ou au support de porte (2).
